# EUROPÄISCHE PATENTSCHRIFT

(11) **EP 0 115 611 B1**
(45) Veröffentlichungstag und Bekanntmachung des Hinweises auf die Patenterteilung: **21.01.1987**
(21) Anmeldenummer: 83112743.6
(22) Anmeldetag: 17.12.1983
(51) Int. Cl.: B41F 9/06

(54) **Druckwerk mit elektrostatischer Druckhilfe**
Printing device with additional electrostatic field
Dispositif à imprimer avec un champ électrostatique auxiliaire

(30) Priorität: 27.12.1982 CH 7566/82
(43) Veröffentlichungstag der Anmeldung: 15.08.1984
(73) Patentinhaber: Spengler, Walter, CH-4105 Biel-Benken (CH)
(72) Erfinder: Spengler, Walter, CH-4105 Biel-Benken (CH)
(74) Vertreter: Gehrig, Peter

## Beschreibung

Die Erfindung bezieht sich auf ein Druckwerk, insbesondere eine Tiefdruckeinrichtung mit elektrostatischer Druckhilfe zur Unterstützung des Farbübertrags von einem Druckzylinder auf eine dielektrische Substratbahn, in einem zwischen der Druckzylinderoberfläche und einer elektrostatisch aufladbaren Außenmantelschicht einer Presseurwalze gebildeten Druckspalt mit einer hochspannungsgespeisten Induktoreinrichtung zum elektrostatischen Aufladen zumindestens eines jeweils in den Druckspalt einlaufenden Ab- 'schnitts der Außenmantelschicht der Presseu rwafze.

Bei einem bekannten Druckwerk der vorgenannten Art ist eine Induktoreinrichtung mit einem langgestreckten Elektrodenträger vorgesehen, in den eine oder mehrere Reihen von Elektroden eingearbeitet sind. Diesen Elektroden wird Hochspannung zugeführt, und sie besitzen Spitzen, welche aus dem Elektrodenträger herausragen und die Ladung an die Außenmantelschicht abgeben. Dazu wird der Elektrodenträger an einer geeigneten Stelle im Druckwerk mit den Spitzen etwa parallel zur Außenmantelschicht längs der Presseurwalze ausgerichtet und die elektrische Ladung auf diese Weise berührungslos induziert (DE-A-2713334).

Eine solche Induktoreinrichtung arbeitet für sich betrachtet sehr zufriedenstellend, jedoch führen bestimmte Einflüsse, die im Druckvorgang ihre Ursache haben, vor allem nach einer längeren Einsatzdauer der Induktoreinrichtung zu Schwierigkeiten. Im Umgebungsbereich eines Druckwerks wird während seines Betriebs eine mit Farb- und Lösungsmittelteilchen sowie mit Materialstaub von der zu bedruckenden Substratbahn angereicherte Atmosphäre gebildet. Solche Teilchen und Papierstaub lagern sich im Laufe der Zeit auch auf der Induktoreinrichtung und vor allem auf dem Elektrodenträger ab und setzen sich dort fest. Wenn nun in die üblichen regelmäßigen Reinigungsvorgänge am Druckwerk die Induktoreinrichtung nicht einbezogen wird, bildet sich, vor allem an schwer zugänglichen Stellen der Induktoreinrichtung ein Farb- und Schmutzbelag, der, bei ansonsten ausreichender Isolation der Elektroden gegenüber Erde, Kriechströme leitet und Spannungsüberschläge begünstigt, und zwar insbesondere von den Elektrodenspitzen zu dem notwendigerweise vorzusehenden Masseanschluß für die Induktoreinrichtung. Außer dem sich dabei einstellenden Leistungsverlust und einer Schwächung der Induktion von elektrostatischer Ladung auf die Außenmantelschicht führt ein einmal begonnener und nicht abgestellter Funkenüberschlag zu einer raschen Zerstörung der Induktoreinrichtung und erhöht zudem die allgemeine Brandgefahr.

Um die Möglichkeit einer solchen nachteiligen Kontaktbrücken- und Kriechstromwegbildung an der Induktoreinrichtung gänzlich auszuschließen, wurde vorgeschlagen, eine Induktoreinrichtung im Innenraum der üblicherweise hohlzylindrischen Presseurwalze unterzubringen, wo die Induktoreinrichtung vollständig gegenüber Verunreinigungen abgeschirmt wäre. Die Anordnung einer Induktoreinrichtung innerhalb einer Presseurwalze ist jedoch nur bei solchen Walzen möglich, bei denen der Innenraum nicht anderweitig genutzt werden muß. Bei besonders langen und schlanken Presseurwalzen ist der Innenraum beispielsweise mit Elementen einer hydraulisch arbeitenden Stützeinrichtung angefüllt, welche der Rotationsstabilität dienen soll. Falls bei derartigen Presseurwalzen überhaupt noch eine Möglichkeit einer zusätzlichen Unterbringung einer Induktoreinrichtung besteht, kann dies nur mit einem unangemessen großen technischen Aufwand realisiert werden.

Die Aufgabe der Erfindung besteht darin, ein Druckwerk der eingangs definierten Art zu schaffen, bei dem die Induktoreinrichtung unter Beibehaltung eines optimalen Ladungsauftrags und einer gleichförmigen Ladungsverteilung auf die Außenmantelschicht einer Presseurwalze so ausgeführt und angeordnet ist, daß jegliche Beeinträchtigung des Induktionsvorgangs durch Farb- und Lösungsmittelbestandteile sowie Verunreinigungen jeder Art ausgeschlossen ist.

Die erfindungsgemäße Lösung dieser Aufgabe ergibt sich aus dem Patentanspruch 1. Demgemäß ist die Induktoreinrichtung an mindestens einer Stirnseite der Presseurwalze angeordnet und wird vorteilhafterweise bereits durch diese erfindungsgemäß vorgesehene Anbringungsart aus dem Bereich, in dem die stärkste Verunreinigungsmöglichkeit besteht, herausgenommen. Ferner ist die Induktoreinrichtung nach der Erfindung mit mindestens einer Induktorelektrode versehen, die neben einem Stirnseitenrand der Außenmantelschicht in einer vor einem äußeren Zugriff verdeckten Weise vorgesehen ist. Durch diese vom Außenbereich der Presseurwalze her gesehen abgedeckte Möglichkeit der Zuführung von elektrostatischer Ladung zur Außenmantelschicht bzw. zu ihrem Stirnseitenrand wird eine vorteilhafte Abschirmung der Induktorelektrode sowie der ladungsführenden Elemente erzielt.

Gemäß einer vorteilhaften Ausführungsform der Erfindung weist die Induktoreinrichtung einen Elektrodenträger auf, der nach Art eines Deckels auf die Stirnseiten einer Presseurwalze aufgesetzt ist. Zwischen diesem deckelförmigen Elektrodenträger und der Stirnseite der Presseurwalze wird ein solcher Abstand gebildet, daß ein Luftringspalt zwischen diesen beiden Teilen entsteht. In diesem Luftringspalt sind mehrere Induktorelektroden kreisförmig an der Außenmantelschicht der Presseurwalze verteilt vorgesehen, die ihre Ladung über ihre Elektrodenspitzen berührungslos an die Außenmantelschicht abgeben.

Die abhängigen Ansprüche kennzeichnen weitere bevorzugte Ausführungsbeispiele der Erfindung. Nachstehend werden einige Ausführungsbeispiele der Erfindung anhand von Zeichnungen näher erläutert. Es zeigen :
Figur 1 eine schematische Seitenansicht eines Druckwerks nach den Merkmalen der Erfindung,
Figur 2 einen Teillängsschnitt durch einen Endabschnitt einer Presseurwalze mit einer Induktoreinrichtung,
Figur 3 einen Teillängsschnitt ähnlich dem in Fig. 2 zur Verdeutlichung einer abgewandelten Ausführungsform der Presseurwalze mit der Induktoreinrichtung nach Fig. 2 und
Figur 4 eine Innenansicht einer Variante der Induktore.inrichtung nach Fig. 2.

Ein Druckwerk 1 umfaßt gemäß Fig. 1 einen Druckzylinder 2, der in ein Farbbad eingetaucht ist, das sich in einem Farbkasten 25 befindet. Bei der Drehung des Druckzylinders 2 im Farbbad nimmt er an seiner Oberfläche Druckfarbe auf, die von einer Rakel 26 abgestrichen wird, so daß lediglich in den Gravurnäpfchen der Druckzylinderoberfläche Farbe verbleibt. Von einem nicht gezeigten Antrieb wird der Druckzylinder 2 an einer zentralen Welle 27 gedreht und bewegt sich dabei in Richtung des Pfeils I.

In Fig. 1 befindet sich oberhalb des Druckzylinders 2 eine Presseurwalze 4, die mit einer konzentrischen Welle 29, in einer Lagerungsanordnung 28 am nicht dargestellten Rahmen des Druckwerks drehbar abgestützt ist. Diese Presseurwalze 4 wird entgegengesetzt zum Druckzylinder 2 in Richtung des Pfeils 11 angetrieben. Zwischen der Presseurwalze 4 und dem Druckzylinder 2 wird ein Druckspalt 6 gebildet, durch den eine zu bedrukkende Substratbahn 3 hindurchgeführt wird. Diese Substratbahn 3 kann in Richtung des Pfeils 111 von einer nicht abgebildeten Vorratsrolle abgezogen, an einer ersten Führungsrolle 30 entlang in das Druckwerk 1 eingeführt und nach dem Durchtritt durch den Druckspalt 6 entlang einer zweiten Führungsrolle 31 einem weiteren nachgeschalteten Druckwerk oder einer Aufwickeleinrichtung zugeführt werden. Zwischen den Führungsrollen 30 und 31 und dem Druckspalt 6 ist jeweils ein lonisator 32 dicht über der Substratbahn 3 angeordnet ; beide lonisatoren dienen zur Ableitung elektrostatischer Ladungen von der Substratbahn.

Die in den Figuren gezeigte Presseurwalze 4 besitzt einen Hohlzylinder 19 aus Metall, der den tragenden Walzenkörper bildet, und in den die stirnseitigen Lagerungswellen 29 fest eingepaßt sind. Auf die Außenfläche dieses Hohlzylinders 19 ist ein Mantel 20 aus elektrisch isolierendem Material mit einer hohen Dielektrizitätskonstante aufgebracht. Auf diesem Mantel befindet sich gemäß Fig. 2 die elektrostatisch aufladbare Außenmantelschicht 5, welche aus einem Halbleitermaterial besteht. Vorzugsweise wird ein Polyurethan für die Außenmantelschicht gewählt, welches widerstandsfähig gegen Abrieb ist und eine Elastizität besitzt, die den mechanischen Druckerfordernissen Rechnung trägt.

In Fig. 1 ist in Axialrichtung der Presseurwalze 4 gesehen eine Induktoreinrichtung 7 als kreisringförmige Scheibe sichtbar, die eine zentrale Öffnung für die Lagerungswelle 29 besitzt. In der Querschnittsdarstellung der Fig. 2 und 3 ist ersichtlich, daß die Induktoreinrichtung 7 nach der Art eines Deckels geformt und dicht neben einer Stirnseite 14 der Presseurwalze 4 sowie einem Stirnseitenrand 10 der Außenmantelschicht 5 angebracht ist. Die Induktoreinrichtung 7 umfaßt einen Elektrodenträger 12, mit einer Innenseite 13, die dem Stirnseitenrand 10 und einer Stirnseiten-Ringfläche 35 der Presseurwalze 4 nachgeformt ist, so daß zwischen der Innenseite des Elektrodenträgers 12 und den genannten Abschnitten der Presseurwalze 4 ein Luftringspalt 15 gebildet wird. Wenn die Induktoreinrichtung 7 in der in Fig. 2 angedeuteten Weise an der Lagerungsanordnung 28 oder auch an einer anderen Stelle des Druckwerkrahmens ortsfest angebracht ist, bleibt sie bei rotierender Presseurwalze 4 stets in dem durch den Luftringspalt 15 gebildeten Abstand von den gegenüberliegenden Abschnitten der Presseurwalze entfernt stehen.

In dem Luftringspalt 15 ist in der Höhe der Außenmantelschicht 5 eine umlaufende Ringnut 16 ausgespart. In dieser Ringnut enden Elektrodenspitzen 11 von Induktorelektroden 9, die in den Elektrodenträger 12, über seinen Umfang in etwa gleichmäßig verteilt, eingebettet sind. Jede Induktorelektrode 9 ist mit einer Hochspannungszuführung 8 über ein entsprechendes elektrisches Kopplungselement 33 verbunden. Diese Hochspannungszuführung 8 kann zu jeder Induktorelektrode in Form einer gesonderten Leitung hingeführt sein oder als Ringleitung ausgeführt werden, von der Abzweigungen zu jeder Induktorelektrode führen. Der Elektrodenträger 12 kann aus Gießharz bestehen, in den die Elektroden 9, die Kopplungselemente 33 und die Hochspannungszuführungen 8 eingegossen sein können. Die Elektrodenspitzen 11 ragen so weit in die Ringnut 16 hinein, daß ein ausreichend großer Spitzenanteil für die Übertragung der Ladung zur Außenmantelschicht an jeder Spitze zur Verfügung steht. Die Anzahl der in einer Ringnut 16 vorgesehenen Elektrodenspitzen bzw. die Anzahl der im Elektrodenträger 12 vorgesehenen Induktorelektroden 9 hängt von mehreren Faktoren ab, z. B. vom Durchmesser der Presseurwalze 4, von der Höhe der aufzubringenden Ladung, von der Art des Aufbaus der Leitermittel 21 an oder in der Außenmantelschicht 5, von den Widerstandswerten dieser Schicht, die über die Länge der Presseurwalze zur Walzenmitte hin variabel sein können, usw. Sollte für bestimmte Einsatzfälle die Anzahl der in einem Elektrodenträger 12 unterzubringenden Elektroden nicht ausreichen, könnte an beiden Stirnseiten einer Presseurwalze je eine Induktoreinrichtung 7 vorgesehen werden. Diese beidseitige Zufuhr von elektrostatischer Ladung zur Außenmantelschicht 5 kann auch eine gleichmäßigere Ladungsverteilung in axialer Richtung der Presseurwalze unterstützen.

Wie bereits erwähnt, sorgt allein schon die vorteilhafte Anordnung und Ausbildung der Induktoreinrichtung 7 an der Stirnseite 14 der Presseurwalze 4 in Verbindung mit der vor einem äußeren Zugriff verdeckten Anordnung der Induktorelektroden 9 für einen weitgehend gegen Verunreinigungen geschützten Übertragungsbereich für die auf die Außenmantelschicht aufzubringende Ladung. Um diesen Übertragungsbereich gänzlich abzuschließen, sind, wie dies in der unteren Hälfte der Fig. 2 gezeigt ist, zwischen dem Elektrodenträger 12 und der Außenmantelschicht 5 sowie der Stirnseiten-Ringfläche 35 der Presseurwalze 4 den Luftspalt 15 überbrückende Abdichtungen 17 vorgesehen. Diese Abdichtungen können - als Wellendicht- oder Flächendichtringe handelsüblicher Bauart ausgeführt sein. Sie können am Elektrodenträger 12 befestigt sein und mit ihren Dichtlippen die Außenmantelschicht bzw. die Stirnseiten-Ringfläche 35 berühren und dadurch den Luftringspalt 15 vollständig abschließen.

Bei der in der oberen Hälfte von Fig. 2 dargestellten Ausführungsform sind keine Abdichtungen vorgesehen, sondern der Luftringspalt 15 wird während des Betriebs ständig von Druckluft durchspült. Um diese Druckluft zuführen zu können, sind in der Ringnut 16 des Elektrodenträgers 12, über den Ringnutumfang verteilt, mehrere Druckluftdüsen 18 vorgesehen, die mit einer Druckluftquelle P über ein entsprechendes Ventil 34 verbunden sind. Wird der Ringnut 16 Druckluft zugeführt, kann diese sowohl zwischen dem Elektrodenträger 12 und dem Stirnseitenrand 10 der Außenmantelschicht 5 austreten als auch in der Nähe der Lagerungswelle 29 der Presseurwalze 4 abfließen. Durch dieses Spülen mit Druckluft wird der Ringspalt 15 und seine Öffnungsbereiche vor einem Eindringen von Verunreinigungen geschützt. Dies erfolgt vorteilhafterweise völlig berührungslos. Bei der Darstellung in Fig. 1 ist die Zuleitung für Druckluft zu den einzelnen Düsen 18 als eine in den Elektrodenträger 12 eingegossene Ringleitung 42 ausgebildet, die an die in Fig. 2 gezeigte Druckluftquelle P angeschlossen werden kann.

Für eine auf der gesamten Außenmantelschicht 5 gleichförmige Verteilung der elektrostatischen Ladung ist es einerseits notwendig, diese von der Induktoreinrichtung 7 in axialer Richtung weiterzuleiten ; andererseits muß vermieden werden, daß die Ladung zur Lagerungswelle 29 und damit auf Masse abfließt. Um ein solches seitliches Abfließen der Ladung von den Induktorelektroden 9 zu unterbinden, ist, wie in den Fig. 2 und 3 gezeigt, der elektrisch isolierende Mantel 20 an der Stirnseite 14 der Presseurwalze 4 bis zur Lagerungswelle 29 hin verlängert und außen auf der Stirnseite befestigt. Um die Ladung möglichst gleichförmig an die Außenmantelschicht 5 weiterzugeben und dort verteilen zu können, sind Leitungsmittel 21 vorgesehen, die bei der Ausführungsform nach Fig. 2 in die Außenmantelschicht 5 eingearbeitet sind und zu den Elektrodenspitzen 11 hin frei liegen. Diese Leitungsmittel 21 können, je nachdem, ob die gesamte Fläche der Außenmantelschicht oder nur Abschnitte dieser Schicht mit elektrostatischer Ladung versehen werden sollen, in Form einer Leiterfolie 22 ausgebildet sein, die sich durchgehend über die gesamte Schichtfläche erstreckt, oder sie können Leitungsbänder 23 (Fig. 3) sein, die elektrisch leitende Umfangssegmente innerhalb der Außenmantelschicht 5 bilden. Auch können die Leitungsmittel 21 axial in der Außenmantelschicht laufende Leiterbahnen sein, von denen eine Vielzahl in Umfangsrichtung verteilt nebeneinanderliegend so angeordnet werden können, daß die Außenmantelschicht 5 rasterförmig von diesen Leiterbahnen durchzogen wird. Der Umfangsabstand zwischen den Leiterbahnen wird zweckmäßigerweise so gewählt, daß die elektrostatische Ladung auf der Außenmantelschicht sich zwischen benachbarten Leiterbahnen gleichmäßig verteilen kann.

Sehr häufig sollen unter Einsatz ein und derselben Presseurwalze 4 unterschiedlich breite Substratbahnen 3 bedruckt werden. Würde man beispielsweise bei einer schmalen Substratbahn 3, die nur etwa ein Drittel der Presseurwalzenlänge abdeckt, die gesamte Außenmantelschicht 5 elektrostatisch aufladen, könnten die außerhalb der Substratbahn liegenden Bereiche aufgrund ihrer elektrostatischen Ladung vom Druckzylinder 2 in unerwünschter Weise Farbe abnehmen. Daher ist es für eine universelle Einsetzbarkeit einer Presseurwalze von Vorteil, wenn ihre elektrostatisch aufladbare Außenmantelschicht 5 jeweils etwa entsprechend der Breite der zu bedruckenden Substratbahn 3 elektrostatisch geladen werden kann. Bei dem Ausführungsbeispiel nach Fig. 3 läßt sich die Ladung auf einzelne Leitungsbänder 23 induzieren, während andere im wesentlichen ladungsfrei bleiben können. Dies geschieht in der Weise, daß von der Induktoreinrichtung 7 die Ladung auf einen Induktorring 24 übertragen wird, der am stirnseitigen Rand des elektrisch isolierenden Mantels 20 aufgebracht ist. Von diesem Induktorring aus werden die Leitungsbänder 23, welche untereinander einen Abstand A aufweisen, über Kontaktbrücken 39 einzeln angesteuert. Es können, wie schematisch in Fig. 3 gezeigt, alle drei Leiterbänder 23 über die Kontaktbrücken 39 mit dem Induktorring 24 verbunden werden oder auch zwei der vorhandenen Leiterbänder oder nur ein einziges Leiterband induziert werden. Dazu genügt es, die Kontaktbrücken 39 nach der entsprechenden Einsatzart der Presseurwalze 4 zu- oder abzuschalten bzw. einzusetzen oder zu entfernen. Bei der dargestellten Ausführungsform sind die Kontaktbrücken 39 als dünne Stahlsaiten 36 ausgeführt, die dem jeweils anzusteuernden Leitungsband 23 zugeordnet sind. Diese Stahlsaiten 36 werden mit dem Induktorring 24 in Verbindung gebracht, indem sie in kleine Axialbohrungen 40, die über den Umfang des Induktorringes verteilt ausgebildet sind, eingeschoben werden.

Auch könnten die Kontaktbrücken 39 mit den Leitungsbändern 23 und dem Hohlzylinder-Wandungsaufbau der Presseurwalze fest verbundene Leiter sein, in die geeignete Hochspannungs-Schaltelemente eingebracht sind, um die jeweiligen Leiter an den Induktorring 24 anschalten zu können.

Die in Fig. 4 gezeigte Ausführungsform der Induktoreinrichtung 7 kommt bei Presseurwalzen 4 zum Einsatz, deren Außenmantelschicht 5 nicht auf ihrer gesamten Umfangsfläche elektrostatisch aufgeladen werden soll, sondern jeweils nur in einem in Umfangsrichtung begrenzten Flächenbereich, der vorzugsweise in Laufrichtung vor dem Druckspalt 6 liegt.

Die in Fig. 4 schematisch dargestellte Innenansicht der Induktoreinrichtung 7 zeigt den Elektrodenträger 12 mit der Umfangsnut 16, in welche die Druckluftdüse 18 einmündet. Wie angedeutet, könnten auf dem Ringumfang verteilt mehrere solcher Druckluftdüsen vorgesehen sein. Auch bei dieser Ausführungsform kann das Durchspülen des Luftringspalts 15 (Fig. 2) ersetzt werden durch Abdichtungsmaßnahmen in der anhand von Fig. 2 beschriebenen Weise.

In einem Winkelsegment 47 des Elektrodenträgers 12 sind mehrere Induktorelektroden 9 vorgesehen, deren Elektrodenspitzen 11 in den vom Winkelsegment 47 abgegrenzten Teil der Umfangsnut 16 hineinragen. In dem außerhalb dieses Winkelsegments 47 liegenden Bereich des Elektrodenträgers 12 befinden sich keine hochspannungszuführenden Elektroden. Das Winkelsegment grenzt einen Winkelbereich von etwa 90°-120° der Umfangsnut 16 ab.

Mit einer strichpunktierten Kreislinie werden in Fig. 4 die presseurwalzenseitigen Leitungsmittel 21 angedeutet. Die Außenmantelschicht 5 der Presseurwalze 4 ist für den oben geschilderten Einsatzzweck mit solchen Leitungsmitteln 21 versehen, welche die stirnseitig aufgebrachte elektrostatische Ladung in axialer Richtung der Walze und gleichzeitig in Laufrichtung auf dem erwähnten begrenzten Flächenbereich verteilen. Ein Ausführungsbeispiel für derartige Leitungsmittel sind die anhand von Fig. 3 beschriebenen axial in der Außenmantelschicht liegenden und in Umfangsrichtung verteilt vorgesehenen Leiterbahnen, über welche die Presseurwalze, z. B. auf einer vorgegebenen Breite, aufgeladen werden kann. Eine andere Variante solcher Leitungsmittel kann darin bestehen, daß die anhand von Fig. 3 beschriebenen Leitungsbänder 23 nicht in Drehrichtung durchgehend um die Presseurwalze herumgeführt, sondern als eine hintereinanderliegende Reihe leitender Umfangssektoren 45 ausgebildet sind, wie in Fig. 4 schematisch dargestellt. Die Ansteuerung der Umfangssektoren 45 erfolgt hierbei, ähnlich wie in Fig. 3 gezeigt, über einen Induktorsegmentring 46 (Fig. 4) am stirnseitigen Rand des elektrisch isolierenden Mantels 20 der Presseurwalze 4 sowie die unterschiedlich langen Kontaktbrücken 39. Bei der Ausführungsform nach Fig. 3 ist der Induktorring 24 in Umfangsrichtung durchgehend leitend ausgeführt. Der Induktorsegmentring 46 gemäß Fig. 4 ist hingegen nach Art eines Kollektors aufgebaut, bei dem sich in Umfangsrichtung leitende und nichtleitende Segmentflächen abwechseln. Die Segmentlänge richtet sich nach der Länge der Umfangssektoren 45 und den entsprechenden Ladungserfordernissen. In Fig. 4 sind in jeder Induktor-Segmentfläche des Rings 46 beispielsweise drei der kleinen Axialbohrungen 40, wie sie in Fig. 3 dargestellt sind, schematisch eingezeichnet.

Wenn die Presseurwalze in Richtung des das Leitungsmittel 21 fortsetzenden Pfeils in Fig. 4 umläuft und die Mitte des Druckspalts 6 (Fig. 1), durch die senkrechte Linie 49 angedeutet, an der unteren Darstellungsseite in Fig. 4 liegend angenommen wird, befindet sich das Winkelsegment 47 in Laufrichtung vor dem Druckspalt. Die innerhalb. des Winkelsegments befindlichen Elektroden 9, deren Anzahl sich nach den Betriebs-und Ladungserfordernissen des Druckwerks richtet, geben ihre Ladung jeweils auf den das Winkelsegment 47 durchlaufenden Randabschnitt ab, wodurch der entsprechende Außenmantelbereich elektrostatisch aufgeladen wird. Beim Durchlauf durch den Druckspalt wirkt diese Ladung auf die Substratbahn 3 und den Druckfarbübertrag ein und wird über den geerdeten Druckzylinder 2 abgeleitet. Nach dem Durchlauf des elektrostatisch aufgeladenen Abschnitts der Außenmantelschicht 5 durch den Druckspalt 6 ist die Außenmantelschicht 5 im wesentlichen ladungsfreie und bleibt dies auch, bis sie wieder am Winkelsegment 47 anlangt. Dieses Freihalten der Oberfläche der Presseurwalze 4 von elektrostatischer Ladung in dem außerhalb des für den Druckvorgang benötigten Walzenabschnitts liegenden Bereich der Presseurwalze bietet den besonderen Vorteil, daß die Außenmantelschicht 5 aus der Umgebung kaum noch schichtverunreinigende Partikel anziehen kann. Vorteilhafterweise kann auch der an der Auslaufseite der Substratbahn 3 in Fig. 1 gezeigte lonisator 32 entfallen.

Damit das hochspannungszuführende Winkelsegment 51 in Drehrichtung der Presseurwalze 4 entsprechend den geforderten Betriebsbedingungen verstellt werden kann, läßt sich die gesamte Induktoreinrichtung 7 relativ zur Presseurwalze verdrehen. Um die genaue Winkelstellung des innenliegenden Winkelsegments 47 anzuzeigen, ist, wie in Fig. 1 dargestellt, auf der Außenseite des Elektrodenträgers 12 eine Gradeinteilung 48 aufgebracht, die über eine ortsfeste Drehstellungsmarkierung 49 die jeweilige Position des Winkelsegments 47, vorzugsweise bezogen auf die Mitte des Druckspalts 6 (Linie 49 in Fig. 4), anzeigt.

## Patentansprüche

1. Druckwerk (1), insbesondere einer Tiefdruckeinrichtung mit elektrostatischer Druckhilfe zur Unterstützung des Farbübertrags von einem Druckzylinder (2) auf eine dielektrische Substratbahn (3), in einem zwischen der Druckzylinderoberfläche und einer elektrostatisch aufladbaren Außenmantelschicht (5) einer Presseurwalze (4) gebildeten Druckspalt (6), mit einer hochspannungsgespeisten Induktoreinrichtung (7) zum elektrostatischen Aufladen zumindest eines jeweils in den Druckspalt einlaufenden Abschnitts der Außenmantelschicht (5) der Presseurwalze (4), dadurch gekennzeichnet, daß die Induktoreinrichtung (7) an mindestens einer Stirnseite (14) der Presseurwalze (4) angeordnet ist und mindestens eine mit einer Hochspannungszuführung (8) verbundene Induktorelektrode (9) aufweist, die neben einem Stirnseitenrand (10) der Außenmantelschicht (5), vor einem äußeren Zugriff verdeckt, vorgesehen und mit einer Elektrodenspitze (11) auf diesen Stirnseitenrand zum berührungslosen Aufbringen der elektrostatischen Ladung auf die Außenmantelschicht ausgerichtet ist.

2. Druckwerk nach Anspruch 1, dadurch gekennzeichnet, daß die Induktoreinrichtung (7) einen Elektrodenträger (12) aufweist, der nach Art eines Deckels mindestens den Stirnseitenrand (10) der Außenmantelschicht (5) an ihrem gesamten Umfang konzentrisch überdeckt und dabei an seiner dem Stirnseitenrand zugewandten sowie gegebenenfalls an einer sich über eine Stirnseiten-Ringfläche (35) der Stirnseite (14) der Presseurwalze (4) erstreckenden Innenseite (13) in etwa dem Außenprofil des Stirnseitenrandes (10) bzw. der Ringfläche (35) nachgeformt ist, derart, daß zwischen dem Elektrodenträger (12) und den Stirnseiten (14) der Presseurwalze ein Luftringspalt (15) ausgebildet wird, daß in diesem Luftringspalt, dem Stirnseitenrand der Außenmantelschicht gegenüberliegend, eine Ringnut (16) vorgesehen ist, in der mehrere Induktorelektroden (9) eingebettet sind, deren Elektrodenspitzen (11) zum Stirnseitenrand ausgerichtet in die Ringnut hineinragen.

3. Druckwerk nach Anspruch 2, dadurch gekennzeichnet, daß die Induktorelektroden (9) über den Ringnutumfang in etwa gleich großen Abständen verteilt vorgesehen sind.

4. Druckwerk nach Anspruch 2 oder 3, dadurch gekennzeichnet, daß zwischen dem Elektrodenträger (12) und der Außenmantelschicht (5) sowie der Stirnseiten-Ringfläche (35) der Presseurwalze (4) den Luftringspalt (15) überbrückende Abdichtungen (17) vorgesehen sind.

5. Druckwerk nach Anspruch 2 oder 3, dadurch gekennzeichnet, daß in der Ringnut (16) des Elektrodenträgers (12) über den Ringnutumfang verteilt mehrere Druckluftdüsen (18) vorgesehen sind, die mit einer Druckluftquelle (P) zum Durchspülen des Luftringspalts (15) in Verbindung stehen.

6. Druckwerk nach einem der Ansprüche 1 bis 5, dadurch gekennzeichnet, daß an beiden Stirnseiten (14) der Presseurwalze (4) je eine Induktoreinrichtung (7) vorgesehen ist.

7. Druckwerk nach einem der Ansprüche 1 bis 6, wobei die elektrostatisch aufladbare Außenmantelschicht (5) der Presseurwalze (4) aus einem Halbleitermaterial besteht und auf einem die gesamte Außenfläche eines metallischen Presseur-Hohlzylinders (19) und zumindest die der Induktoreinrichtung (7) gegenüberliegende Stirnseiten-Ringfläche (14) der Presseurwalze überziehenden elektrisch isolierenden Mantel (20) mit hoher Dielektrizitätskonstante aufgebracht ist, dadurch gekennzeichnet, daß die Außenmantelschicht (5) mit Leitungsmitteln (21) versehen ist, die zumindest mit einem Teil ihrer Schichtfläche elektrisch leitend verbunden sind, und die an dem Stirnseitenrand (10) der Außenmantelschicht (5) aus dieser Schicht herausgeführt sind, derart, daß sie den Elektrodenspitzen (11) gegenüberliegen.

8. Druckwerk nach Anspruch 7, dadurch gekennzeichnet, daß als Leitungsmittel (21) eine in die Außenmantelschicht (5) eingearbeitete Leiterfolie (22) vorgesehen ist, die sich durchgehend über die gesamte Schichtfläche erstreckt.

9. Druckwerk nach Anspruch 7, dadurch gekennzeichnet, daß die Leitungsmittel (21) mehrere in Umfangsrichtung in die Außenmanteischicht (5) eingearbeitete Leitungsbänder (23) aufweisen, die axial über die Länge der Presseurwalze (4) jeweils in einem Abstand (A) neberieinanderliegen, daß die Leitungsmittel ferner einen den Elektrodenspitzen (11) im Elektrodenträger (12) gegenüberliegenden Induktorring (24), der auf dem elektrisch isolierenden Mantel (20) aufgebracht ist und schließlich Kontaktbrücken (39) umfassen, die zwischen dem Induktorring und den Leitungsbändern einsetzbar sind, um mit dem Induktorring sämtliche oder einige der Leitungsbänder oder ein Leitungsband elektrisch leitend zu verbinden.

10. Druckwerk nach den Ansprüchen 2 und 6, wobei die Leitungsmittel (21) in der Außenmantelschicht (5) zumindest in Umfangsrichtung der Presseurwalze (4), eine durch Abschnitte geringer Ladungsleitfähigkeit unterbrochene, hintereinanderliegende Reihe hochspannungsleitender Umfangssektoren (45) sind, welche jeweils mit einer leitenden Segmentfläche eines am Stirnseitenrand (10) vorgesehenen Induktorsegmentringes (46) in Verbindung stehen, dadurch gekennzeichnet, daß in der Ringnut (16) mehrere Induktorelektroden (9) lediglich innerhalb eines Winkelsegments (47) des Elektrodenträgers (12) vorgesehen sind, und daß der Elektrodenträger (12) in Umfangsrichtung der Presseurwalze (4) verstellbar ist, derart, daß die Position der Elektroden im Winkelsegment (47) zumindest im Umgebungsbereich des Druckspalts (6) veränderbar ist.

11. Druckwerk nach Anspruch 10, dadurch gekennzeichnet, daß das Winkelsegment (47) einen Bereich von etwa 90°-120° des Elektrodenträgers (12) umfaßt.

12. Druckwerk nach Anspruch 10 oder 11, dadurch gekennzeichnet, daß an der Außenseite des Elektrodenträgers (12) eine Gradeinteilung (48) angebracht ist, die über eine ortsfeste Drehstellungsmarkierung (49) die jeweilige Drehposition des Winkelsegments (47), bezogen auf die Mitte des Druckspalts (6), anzeigt.

13. Druckwerk nach Anspruch 9 oder 10, dadurch gekennzeichnet, daß der Induktorring (24) bzw. der Induktorsegmentring (46) in Umfangsrichtung verteilt eine Vielzahl kleiner Axialbohrungen (40) aufweist und daß die den Leitungsbändern (23) bzw. den Umfangssektoren (45) zugeordneten Kontaktbrücken (39) in die Axialbohrungen passende Stahlsaiten (36) sind, die je nach der gewünschten Verbindung zwischen dem Induktorring (24) und einem Leitungsband bzw. mehreren Leitungsbändern, bzw. zwischen dem Induktorsegmentring (46) und den Umfangssektoren (45) in ausgewählte Axialbohrungen einsetzbar sind.

## Claims

1. Printing device (1), in particular a gravure printing device, with an additional electrostatic field for assisting the colour transfer from a printing cylinder (2) onto a dielectric substrate web (3) in a printing gap (6) formed between the printing cylinder surface and an electrostatically chargeable outer sheating layer (5) of an impression roller (4), having an inductor device (7), loaded with high voltage, for the electrostatic charging of at least one section of the outer sheathing layer (5) of the impression roller (4), which section in each case runs into the printing gap, characterized in that the inductor device (7) is arranged on at least one end face (14) of the impression roller (4) and has at least one inductor electrode (9) which is connected to a high-voltage lead (8) and which, concealed from external access, is provided next to an end-face edge (10) of the outer sheathing layer (5) and, with an electrode tip (11), is aligned with this end-face edge for the contactless application of the electrostatic charge to the outer sheathing layer.

2. Printing device according to claim 1, characterized in that the inductor device (7) has an electrode holder (12) which, in the manner of a cover, concentrically covers at least the end-face edge (10) of the outer sheathing layer (5) over its entire periphery and at the same time, at its inner side (13) which faces the end-face edge and also if necessary at an inner side (13) extending over an end-face annular surface (35) of the end face (14) of the impression roller (4), is shaped approximately to the outer profile of the end-face edge (10) or of the annular surface (35) in such a way that an annular air gap (15) is developed between_{'} the electrode holder (12) and the end faces (14) of the impression roller, that, opposite the end-face edge of the outer sheathing layer, an annular groove (16) is provided in this annular air gap, in which annular groove (16) several inductor electrodes (9) are embedded, the electrode tips (11) of which, aligned with the end-face edge, project into the annular groove.

3. Printing device according to claim 2, characterized in that the inductor electrodes (9) are provided such that they are distributed at approximately equally large distances over the annular groove periphery.

4. Printing device according to claim 2 or 3, characterized in that seals (17) bridging the annular air gap (15) are provided between the electrode holder (12) and the outer sheathing layer (5) and also the end-face annular surface (35) of the impression roller (4).

5. Printing device according to claim 2 or 3, characterized in that several compressed-air nozzles (18), distributed over the annular groove periphery, are provided in the annular groove (16) of the electrode holder (12), which compressed-air nozzles (18) are connected to a compressed-air source (P) for scavenging the annular air gap (15).

6. Printing device according to one of claims 1 to 5, characterized in that one inductor device (7) each is provided on both end faces (14) of the impression roller (4).

7. Printing device according to one of claims 1 to 6, with the electrostatically chargeable outer sheathing layer (5) of the impression roller (4) being made of a semiconductor material and being applied to a sheathing (20) which has a high dielectric constant and covers in electrically insulating manner the entire outer surface of a metallic impression hollow cylinder (19) and at least the end-face annular surface (14) of the impression roller, characterized in that the outer sheathing layer (5) is provided with conducting means (21) which are connected in electrically conducting manner at least to one part of its layer surface and which, at the end-face edge (10) of the outer sheathing layer (5), are guided out of this layer in such a way that they are located opposite the electrode tips (11).

8. Printing device according to claim 7, characterized in that, as a conducting means (21), a conductor foil (22) is worked into the outer sheathing layer (5), which conductor foil (22) extends continuously over the entire layer surface.

9. Printing device according to claim 7, characterized in that the conducting means (21) have several conducting strips (23) which are worked into the outer sheathing layer (5) in the peripheral direction and are located axially next to one another in each case at a distance (A) over the length of the impression roller (4), that the conducting means moreover comprise an inductor ring (24), which is located opposite the electrode tips (11) in the electrode holder (12) and applied to the electrically insulating sheathing (20), and finally contact bridges (39) which can be inserted between the inductor ring and the conductor strips in order to connect in electrically conducting manner all of or some of the conducting strips or one conducting strip to the inductor ring.

10. Printing device according to claims 2 and 6, with the conducting means (21) in the outer sheathing layer (5), at least in the peripheral direction of the impression roller (4), being a successive roll of high-voltage-conducting peripheral sectors (45) which is interrupted by sections of low charge conductivity, which peripheral sectors (45) are in each case connected to a conducting segment surface of an inductor segment ring (46) provided on the end-face edge (10), characterized in that, in the annular groove (16), several inductor electrodes (9) are provided merely inside an angle segment (47) of the electrode holder (12), and that the electrode holder (12) can be adjusted in the peripheral direction of the impression roller (4) in such a way that the position of the electrodes in the angle segment (47) can be changed at least in the surrounding area of the printing gap (6).

11. Printing device according to claim 10, characterized in that the angle segment (47) encloses an area of about 90°-120° of the electrode holder (12).

12. Printing device according to claim 10 or 11, characterized in that a degree graduation (48) is made on the outer side of the electrode holder (12), which degree graduation (48), via a fixed rotary-position marking (49), indicates the particular rotary position of the angle segment (47) with respect to the centre of the printing gap (6).

13. Printing device according to claim 9 or 10, characterized in that the inductor ring (24) or the inductor segment ring (46) has a plurality of small axial bores (40) distributed in the peripheral direction, and that the contact bridges (39) are allocated to the conducting strips (23) or to the peripheral sectors (45) are steel cords which fit into the axial bores and, depending on the desired connection between the inductor ring (24) and a conducting strip or several conducting strips, or between the inductor segment ring (46) and the peripheral sectors (45), can be inserted into selected axial bores.

## Revendications

1. Elément d'impression (1), en particulier dispositif d'héliogravure à auxiliaire d'impression électrostatique pour favoriser le transfert de l'encre d'un cylindre d'impression (2) sur une bande de substrat diélectrique (3), dans une emprise (6) formée entre la surface du cylindre d'impression et une couche de chemisage externe pouvant être chargée électrostatiquement (5) d'un rouleau presseur (4), comportant un dispositif inducteur (7) alimenté sous haute tension pour charger électrostatiquement au moins une section de la couche de chemisage externe (5) du rouleau presseur (4) arrivant chaque fois dans l'emprise, caractérisé en ce que le dispositif inducteur (7) est monté sur au moins une face d'about (14) du rouleau presseur (4) et comporte au moins une électrode d'inducteur (9) connectée à une amenée de haute tension (8), qui est prévue à côté d'un bord d'about (10) de la couche de chemisage externe (5), masquée contre un accès extérieur, et est orientée par une pointe d'électrode (11) vers ce bord latéral d'about pour appliquer la charge électrostatique sans contact sur la couche de chemisage externe.

2. Elément d'impression suivant la revendication 1, caractérisé en ce que le dispositif inducteur (7) comporte un porte-électrodes (12) qui, à la manière d'une coiffe, recouvre au moins le bord latéral d'about (10) de la couche de chemisage externe (5) concentriquement sur toute sa circonférence et épouse ainsi par sa face interne (13) qui est tournée vers le bord d'about et, le cas échéant, s'étend sur une surface annulaire d'about (35) de la face d'about (14) du rouleau presseur (4), à peu près le profil extérieur du bord d'about (10) ou de la face annulaire (35), de telle façon qu'entre le porte-électrodes (12) et les faces d'about (14) du rouleau presseur est ménagé un interstice annulaire d'air (15), qu'une gorge annulaire (16) est prévue dans cet interstice annulaire d'air, en opposition au bord d'about de la couche de chemisage externe, plusieurs électrodes d'inducteur (9) étant scellées dans cette gorge annulaire et leurs pointes d'électrodes (11) orientées vers le bord latéral d'about s'étendant dans la gorge annulaire.

3. Elément d'impression suivant la revendication 2, caractérisé en ce que les électrodes d'inducteur (9) sont réparties sur la circonférence de la gorge annulaire à des distances à peu près égales.

4. Elément d'impression suivant la revendication 2 ou 3, caractérisé en ce qu'entre le porte-électrodes (12) et la couche de chemisage externe (5) ainsi que la surface annulaire d'about (35) du rouleau presseur (4) sont prévus des éléments d'étanchéité (17) pontant l'interstice annulaire d'air (15).

5. Elément d'impression suivant la revendication 2 ou 3, caractérisé en ce que plusieurs ajutages d'air comprimé (18) sont prévus dans la gorge annulaire (16) du porte-électrodes (12), répartis sur la circonférence de la gorge annulaire, et sont raccordés à une source d'air comprimé (P) pour balayer l'interstice annulaire d'air (15).

6. Elément d'impression suivant l'une quelconque des revendications 1 à 5, caractérisé en ce qu'un dispositif inducteur (17) est chaque fois prévu au niveau des deux faces d'about (14) du rouleau presseur (4).

7. Elément d'impression suivant l'une quelconque des revendications 1 à 6, selon lequel la couche de chemisage externe (5) pouvant être chargée électrostatiquement du rouleau presseur (4) est faite d'une matière semi-conductrice et est appliquée sur une chemise isolante électrique (20) à constante diélectrique élevée recouvrant la totalité de la surface extérieure d'un cylindre presseur creux métallique (19) et au moins la surface annulaire d'about (14) du rouleau presseur opposée au dispositif inducteur (7), caractérisé en ce que la couche de chemisage externe (5) est pourvue de moyens conducteurs (21) qui sont connectés de manière conductrice électrique au moins à une partie de la surface de la couche et qui ressortent de cette couche de chemisage externe (5) au niveau de son bord latéral d'about (10) de manière à être opposée aux pointes d'électrodes (11).

8. Elément d'impression suivant la revendication 7, caractérisé en ce qu'à titre de moyen conducteur (21) est prévue une feuille de clinquant conductrice (22) noyée dans la couche de chemisage externe (5) et s'étendant sans discontinuité sur la totalité de la surface de cette couche.

9. Elément d'impression suivant la revendication 7, caractérisé en ce que les moyens conducteurs (21) comportent plusieurs bandes conductrices (23) noyées dans le sens circonférentiel de la couche de chemisage externe (5), qui sont disposées les unes à côté des autres chaque fois à une distance (A), axialement sur la longueur du rouleau presseur (4), les moyens conducteurs comprennent, en outre, un anneau inducteur (24) opposé aux pointes d'électrodes (11) dans le porte-électrodes (12), qui est appliqué sur la chemise isolante électrique (20) et finalement des ponts de contact (39) qui peuvent être utilisés entre l'anneau inducteur et les bandes conductrices pour connecter de façon conductrice à l'anneau inducteur toutes les bandes conductrices, certaines d'entre elles ou une seule bande conductrice.

10. Elément d'impression suivant les revendications 2 et 6, dans lequel les moyens conducteurs (21) dans la couche de chemisage externe (5), comprennent, au moins dans le sens circonférentiel du rouleau presseur (4), une série de secteurs circonférentiels conducteurs de haute tension (45) disposés les uns derrière les autres et séparés par des sections de conductivité de charge plus faible, qui sont chaque fois connectées à une surface de segment conductrice d'un anneau segmentaire d'inducteur (46) prévu sur le bord latéral d'about (10), caractérisé en ce que, dans la gorge annulaire (16), plusieurs électrodes d'inducteur (9) sont prévues simplement à l'intérieur d'un segment angulaire (47) du porte-électrodes (12) et le porte-électrodes (12) est déplaçable dans le sens circonférentiel du rouleau presseur (4) d'une manière telle que la position des électrodes dans le segment angulaire (47) puisse être modifiée au moins dans le voisinage de l'emprise (6).

11. Elément d'impression suivant la revendication 10, caractérisé en ce que le segment angulaire (47) sous-tend une zone d'environ 90 à 120° du porte-électrodes (12).

12. Elément d'impression suivant la revendication 10 ou 11, caractérisé en ce qu'une échelle en degrés (48) est prévue sur la face externe du porte-électrodes (12) et indique en regard d'un index de position angulaire fixe (19) la position de rotation respective du segment angulaire (47) avec référence au milieu de l'emprise (6).

13. Elément d'impression suivant la revendication 9 ou 10, caractérisé en ce que l'anneau inducteur (24) ou l'anneau segmentaire inducteur (46) comporte plusieurs petites forures axiales (40) réparties circonférentiellement et les ponts de contact (39) associés aux bandes conductrices (23) ou aux secteurs circonférentiels (45) sont des tiges d'acier (36) adaptées aux forures axiales, qui peuvent être insérées dans des forures axiales choisies en fonction de la connexion souhaitée entre l'anneau inducteur (24) et une bande conductrice ou plusieurs bandes conductrices, ou entre l'anneau segmentaire inducteur (46) et les secteurs circonférentiels (45).
